# EUROPÄISCHE PATENTSCHRIFT

(11) **EP 0 111 089 B1**
(45) Veröffentlichungstag und Bekanntmachung des Hinweises auf die Patenterteilung: **09.09.1987**
(21) Anmeldenummer: 83110008.6
(22) Anmeldetag: 06.10.1983
(51) Int. Cl.: B65D 83/14

(54) **Druckbehälter für Gase, Flüssigkeiten, pastöse Produkte oder dgl.**
Pressurised container for gases, liquids, pasty products or the like
Récipient sous pression pour gaz, liquides, produits pâteux ou similaires

(30) Priorität: 30.11.1982 CH 6938/82
(43) Veröffentlichungstag der Anmeldung: 20.06.1984
(73) Patentinhaber: LADOCO AG, CH-6300 ZUG (CH)
(72) Erfinder: Lechner, Rudolf, D-77 Singen (DE)
(74) Vertreter: Rottmann, Maximilian R.

## Beschreibung

Die vorliegende Erfindung bezieht sich auf einen Druckbehälter für Gase, Flüssigkeiten, pastöse Produkte oder dgl. nach dem Oberbegriff des Patentanspruches 1 bzw. 2, wie er in der US-A-3 992 003 beschrieben ist.

Im besonderen betrifft die Erfindung sogenannte Aerosoldosen, die ein unter Druck stehendes Medium enthalten, welches beim Betätigen des Auslassventiles selbsttätig aus dem Behälter austritt.

Solche Druckbehälter sind allgemein bekannt und werden in vielen Bereichen des täglichen Lebens verwendet, z. B. für Kosmetika, Farben und dgl. Ein zunehmend wichtigerer Anwendungsbereich solcher Druckbehälter, die problemlos und bequem zu handhaben sind, ist die dosierte Abgabe einer Mehrzahl von chemisch reaktionsfreudigen Produkten, die erst unmittelbar vor Gebrauch miteinander in Kontakt treten dürfen. Überwiegend handelt es sich dabei um sogenannte « Zwei-Komponenten-Produkte », die zwei verschiedene Komponenten umfassen, welche für sich allein betrachtet nicht das gewünschte Produkt ergeben, die aber miteinander chemisch reagieren, sobald sie in gegenseitigen Kontakt gebracht werden, um das gewünschte Endprodukt zu liefern. Als Beispiel sei hier ein Polyurethanschaum erwähnt, der u. a. im Baugewerbe zum Ausschäumen von Höhlräumen dient. Dieser Schaum besteht aus einer Grundkomponente, dem eigentlichen Schaummaterial, das in flüssiger bzw. pastöser Form vorliegt, sowie aus einem zumeist flüssiger Katalysator. Die Zugabe dieses Katalysators zum Schaummaterial bewirkt, dass der Polyurethanschaum wesentlich schneller aushärtet und so bald die gewünschten physikalischen Eigenschaften erhält. Dabei ist an sich erwünscht, dass die chemische Reaktion unmittelbar nach Gebrauch einsetzt, um in möglichst kurzer Zeit das angestrebte Endprodukt zu erhalten. Andererseits muss eine dosierte Abgabe auch in kleinen Mengen gewährleistet werden können, wobei der verbleibende Vorrat der beiden, noch nicht in chemische Reaktion getretenen Produkte-Komponenten weiterhin verwendbar sein soll.

Seit langem bekannte Anwendungsverfahren für diese « Zwei-Komponenten-Produkte sind mit einer ganzen Menge von Nachteilen behaftet. Zum einen wurde die sogenannte Mischungstechnik angewandt, bei der aus separaten Behältnissen je eine vorbestimmte Menge der beiden Produkte unter Beachtung des vorgeschriebenen Mischungsverhältnisses entnommen und miteinander vermischt wurde. Nachteilig ist dabei, dass die schlussendlich benötigte Gesamtmenge möglichst genau abgeschätzt werden muss, um innerhalb der zur Verfügung stehenden Zeit den angesetzten Vorrat zu verbrauchen, bevor die Reaktion zwischen den beiden Komponenten einsetzt bzw. abgelaufen ist. Man kann wohl die Reaktionsgeschwindigkeit zwischen den beiden Komponenten im Sinne einer Verlangsamung beeinflussen, doch bringt dies wieder den Nachteil einer langsameren Arbeitsweise mit sich ; lange Wartezeiten, bis z. B. der applizierte Schaum ausgehärtet ist, sind dabei nicht zu vermeiden. Beim Einstellen einer kurzen Reaktionszeit hingegen besteht die Gefahr, dass der angesetzte Vorrat der Mischung aushärtet, bevor er verbraucht werden konnte, und damit unbrauchbar wird.

Zum anderen sind Appliziergeräte bekannt, die die beiden Komponenten aus getrennten Behältern während der Verwendung zusammenführen und so ein gebrauchsfertiges Produkt liefern. Diese Geräte sind jedoch mit dem Nachteil behaftet, dass sie einerseits kompliziert aufgebaut und demzufolge teuer in der Anschaffung sind ; andererseits bedürfen sie einer aufwendigen und sorgfältigen Wartung bzw. einer umständlichen Reinigung, vorzugsweise unmittelbar nach dem Gebrauch. Diese Nachteile machen die Verwendung dieser Appliziergeräte insbesondere für den gelegentlichen Verbraucher und besonders für den Heimwerker wenig attraktiv.

Um diese Unzulänglichkeiten zu umgehen, wurden z. B. in der US-A-3 045 925 und der US-A-3 992 003 Druckbehälter vorgeschlagen, welche zwei oder mehrere getrennte, gegeneinander abgedichtete Kammern enthalten, die mit den Produkte-Komponenten z. B. in flüssiger oder pastöser Form gefüllt sind. Die Anordnung ist dabei so getroffen, dass eine äussere Hauptkammer sowie eine innerhalb dieser angeordnete Neben- bzw. Sekundärkammer vorhanden sind. Jeder dieser Kammern ist ein Auslassventil zur Abgabe des Kammerinhaltes zugeordnet. Mittels eines gemeinsamen Auslöseorganes können die beiden Ventile im Sinne einer Öffnung betätigt werden, um die Produkte-Komponenten abzugeben. Diese treten schliesslich durch zugeordnete Auslasskanäle im Auslöseorgan aus.

Ein Nachteil dieser Anordnung ist darin zu erblicken, dass die simultane, gleichmässige Auslösung der beiden Ventile schwierig zu bewerkstelligen ist ; sollen gar drei oder mehr Ventile gleichzeitig betätigt werden, versagen diese Konstruktionen völlig. Wenn das Auslöseorgan, meistens in der Form eines auf die Ventilanordnung aufgesetzten Sprühkopfes, nicht genau zentrisch betätigt wird, ist die Folge, dass das eine oder das andere Ventil früher bzw. stärker geöffnet wird. Dadurch wird das vorgegebene Mischungsverhältnis zwischen den einzelnen Komponenten aus den Produktekammern gestört mit der Folge, dass das aus der Auslassöffnung austretende Endprodukt unbrauchbar ist. Besonders bei aus zwei Komponenten bestehenden Produkten, deren eine Komponente ein Katalysator ist, muss auf eine peinlich genaue Einhaltung des Mischungsverhältnisses geachtet werden, da schon ein geringes Missverhältnis z. B. entweder eine viel zu schnelle oder überhaupt keine Aushärtung des Endproduktes bewirkt.

Es ist die Aufgabe der vorliegenden Erfindung, einen Druckbehälter der im Oberbegriff des Patentanspruches 1 bzw. 2 genannten Art so zu verbessern, dass die vorstehend geschilderten Nachteile vermieden werden können, und insbesondere einen Weg zu schaffen, mit dem diese « Zwei-Komponenten-Produkte auf wirtschaftliche und angenehme wie auch auf kostensparende Weise verwendet werden können. Im speziellen soll ein bequemes Mittel zur zuverlässigen Anwendung dieser Produkte geschaffen werden, das eine gezielte, wohldosierte und verbraucherfreundliche Applikation von «Zwei-Komponenten-Produkten auch für den nur gelegentlichen Verbrauch in kleinen Mengen erlaubt. Schliesslich soll auch erreicht werden, dass das Produkt in gebrauchsfertiger Form, fertig gemischt mit präzisem Mischungsverhältnis, aus dem Druckbehälter austritt und dem Anwender unmittelbar zur Verfügung steht.

Die Erfindung geht aus von einem Druckbehälter für Gase, Flüssigkeiten, pastöse Produkte oder dgl. der im Oberbegriff des Patentanspruches 1 bzw. 2 erwähnten Art und zeichnet sich zur Lösung der vorstehend geschilderten Erfindungsaufgaben durch die im Kennzeichen des Patentanspruches 1 bzw. 2 angegebenen Merkmale aus.

Das schwenkbar gelagerte bzw. in axialer Richtung geführte und verschiebbare Auslöseorgan ermöglicht die Ausübung eines örtlich genau definierten, gleichmässig verteilten Auslösedruckes auf ein Auslöseglied zur Öffnung der Ventile, so dass die Produkte-Komponenten aus den einzelnen Kammern exakt entsprechend dem vorgegebenen Mischungsverhältnis austreten. Massgeblichen Anteil daran hat die Verwendung einstückiger Ventilkörper, die in genau voraussehbarer und reproduzierbarer Weise gleichmässig geöffnet werden können. Ausserdem ist hervorzuheben, dass diese Anordnung, verglichen mit bekannten Ventilanordnungen für Mehrkammer-Behälter, ausserordentlich preisgünstig und gleichzeitig sehr zuverlässig hergestellt werden kann.

Mit Vorteil ist die weitere Kammer oder, wenn mehrere sogenannte Sekundärkammern vorgesehen sind, diese weiteren Kammern unmittelbar mit der Ventilplatte verbunden. Zu diesem Zweck kann die Ventilplatte mit einem oder mehreren, gegen das Behälterinnere ragenden Stutzen zur druckdichten Aufnahme dieser Sekundärkammern versehen sein.

Damit das in der Sekundärkammer enthaltene Produkt entnommen werden kann, ist der Stutzen, vorzugsweise mit zylinderischer Form, mit einer zentralen Durchgangsbohrung versehen, in welche ein Ventil eingesetzt ist.

Zur Befestigung der Sekundärkammer bestehen mehrere Möglichkeiten :
Der Stutzen kann, im Bereich seines Endes mit einer umlaufenden Ringnut versehen sein, in welche ein verdickter Randbereich des Sekundärbehälters eingreift. Somit kann der Sekundärbehälter auf den Stutzen dichtend aufgesteckt werden.

Der Stutzen kann im Bereich seines Endes mit einem Aussengewinde versehen sein, auf welches der Sekundärbehälter mit einem korrespondierend ausgebildeten Innengewinde aufschraubbar ist.

Der Stutzen kann im Bereich seines Endes mit einem gegen Aussen abstehenden Ringwulst versehen sein, um welchen ein Randbereich des Sekundärbehälters umgebördelt ist.

Es versteht sich von selbst, dass gegebenenfalls Dichtorgane zwischen dem Stutzen und dem Sekundärbehälter einzusetzen sind, um eine einwandfreie Abdichtung des Inneren des Sekundärbehälters gegenüber dem Stutzen zu gewährleisten.

Das Auslöseorgan umfasst mit Vorteil ein am Druckbehälter schwenkbar gelagertes Hebelglied, welches einen durch eine Druck- und/oder Zugkraft beaufschlagbaren Auslösebereich und einen mit den Ventilen in Wirkungsverbindung stehenden Betätigungsbereich besitzt.

Bei einer bevorzugten Ausführungsform kann das Auslöseorgan ferner einen auf die Ventilplatte ausgesetzten Sprühkopf umfassen, der mit einer Mehrzahl von den Ventilen zugeordneten Betätigungsgliedern versehen ist. Zweckmässigerweise wirkt dann das schwenkbar gelagerte Hebelglied auf einen zentralen Oberflächenbereich dieses Sprühkopfes zur Betätigung der Ventile.

Als preisgünstige Lösung bietet sich an, das Hebelglied des Auslöseorganes wegnehmbar am Druckbehälter zu befestigen. Diese Massnahme bietet den Vorteil, einen unveränderten, in grossen Serien hergestellten Druckbehälter verwenden zu können, der lediglich zusätzlich mit einem Schwenklagerglied zur schwenkbaren Abstützung des Hebelgliedes versehen werden muss. Dieses Schwenklagerglied kann im Bereich der Ventilplatte angebracht und durch einen über den Rand des Druckbehälters herausragenden Kunststoffkragen gebildet sein, der zwei gegenüberliegende Stützlaschen aufweisen kann. In diesem Fall besitzt das Hebelglied zweckmässigerweise im Auslösebereich desselben angebrachte Schwenklagerlaschen, die mit den Stützlaschen des Schwenklagergliedes verbindbar sind.

Eine andere Möglichkeit, bei der auf die Verwendung eines separaten Sprühkopfes verzichtet werden kann, besteht darin, Betätigungsglieder für die Ventile direkt am Hebelglied vorzusehen. In diesem Falle kann die Auslassöffnung des Druckbehälters direkt im Hebelglied vorgesehen sein, wobei Auslasskanäle von den Betätigungsgliedern zu einer gemeinsamen Auslassöffnung führen.

Vorzugsweise sind im Bereich der gemeinsamen Auslassöffnung, sei es, dass diese in einem Sprühkopf ausgebildet ist, sei es dass sie in das Hebelglied integriert ist, turbulenzbildende Mischorgane vorgesehen, die die Durchmischung der aus den Ventilen austretenden Produkte- Komponenten unterstützen. Für eine gezielte Applikation des gebrauchsfertigen Produktegemisches kann es vorteilhaft sein, wenn die gemeinsame Auslassöffnung mit einem Auslassrohr versehen ist, in welchen gegebenenfalls zusätzliche, turbulenzbildende Mischorgane vorgesehen werden sein können.

Für die Ausbildung der Ventile bestehen grundsätzlich verschiedene Möglichkeiten. Als zweckmässig und besonders vorteilhaft hat es sich erwiesen, wenn die Ventile einstückig ausgebildete Ventilkörper aufweisen, die in eine zugeordnete Bohrung in der Ventilplatte dichtend eingesetzt sind und die durch axiale Druckbeaufschlagung im Sinne einer Öffnung elastisch verformbar sind. Die Ventilkörper können dabei mit einer zentralen, gegen Aussen offenen Sackbohrung versehen sein, die im Bereich ihres verschlossenen Endes über mindestens eine Auslassbohrung mit der Aussenseite der Ventilkörper in Verbindung stehen.

Die Auslassbohrung bzw. die Auslassbohrungen können in Bezug auf Anzahl und/oder Grösse bei den einzelnen Ventilkörpern unterschiedlich sein. Damit kann auf präzise, reproduzierbare und gleichzeitig preisgünstige Weise eine unterschiedliche Dosierung der in den einzelnen Kammern des Druckbehälters enthaltenen Komponenten verwirklicht werden. Wenn zusätzlich noch ein Drosselorgan vorgesehen wird, das beispielsweise im Bereich des Auslasses des Sekundärbehälters oder innerhalb des den Sekundärbehälter aufnehmenden Stutzens angeordnet ist, sind selbst an sich ungünstige Mischungsverhältnisse (z. B. 1 : 98) problemlos zu realisieren.

Weitere Merkmale von bevorzugten Ausführungsformen gehen insbesondere aus den abhängigen Ansprüchen wie auch aus der nachfolgenden Beschreibung hervor.

Im folgenden werden Ausführungsbeispiele des erfindungsgemässen Druckbehälters, unter Bezugnahme auf die beiliegenden Zeichnungen, näher erläutert. Im einzelnen zeigen :
Figur 1 einen schematischen Querschnitt durch ein Ausführungsbeispiel eines Mehrkammer-Druckbehälters,
Figur 2 einen detaillierten Querschnitt durch den oberen Teil des Druckbehälters gemäss Fig. 1, aus dem insbesondere der in die Behälteröffnung eingesetzte Ventilteller samt Ventilkörpern ersichtlich ist,
Figur 3a einen vergrösserten Querschnitt durch eine erste Variante eines Ventiltellers ohne eingesetzte Ventilkörper, aber mit angesetztem Sekundärbehälter,
Figur 3b einen vergrösserten Querschnitt durch eine zweite Variante eines Ventiltellers ohne eingesetzte Ventilkörper, aber mit angesetztem Sekundärbehälter,
Figur 3c einen vergrösserten Querschnitt durch eine dritte Variante eines Ventiltellers ohne eingesetzte Ventilkörper, aber mit angesetztem Sekundärbehälter,
Figur 4 eine schematische Seitenansicht eines erfindungsgemäss ausgebildeten Druckbehälters in einer ersten Ausführungsform,
Figur 5 eine schematische Ansicht des Druckbehälters gemäss Fig. 4 von oben,
Figur 6 eine perspektivische Ansicht eines Schwenklagergliedes, wie es beim Ausführungsbeispiel gemäss Fig. 4 verwendet werden kann,
Figur 7 eine perspektivische Ansicht eines Hebelgliedes, wie es beim Ausführungsbeispiel gemäss Fig. 4 verwendet werden kann,
Figur 8 eine schematische Seitenansicht eines erfindungsgemäss ausgebildeten Druckbehälters in einer zweiten Ausführungsform, und
Figur 9 eine perspektivische Ansicht einer zweiten Ausführungsform eines Hebelgliedes mit integriertem Sprühkopf, wie es in der Ausführung gemäss Fig. 8 verwendet werden kann.

Wie aus der Fig. 1 zu entnehmen ist, besitzt der gesamthaft mit 1 bezeichnete Druckbehälter einen oberen Randbereich 2, der eine Entnahmeöffnung 3 begrenzt. In diesem Randbereich ist die Wand 4 des Behälters 1 umgebördelt, und die die Öffnung 3 begrenzende Kante 5 nimmt einen Einsatz 6 auf. Zwischen der Kante 5 und einem Randbereich 6a des Einsatzes 6 ist eine Dichtung 7 eingelegt. Die Verbindung zwischen Einsatz 6 und der Wand 4 des Behälters 1 erfolgt in bekannter Weise durch Umbördeln.

Der Einsatz 6 besitzt eine zentrale, kreirunde Öffnung, in welche eine gesamthaft mit 8 bezeichnete Ventilplatte eingesetzt ist. Eine Grundplatte 9 der Ventilplatte 8 ist mit einem oberen Absatz 10 versehen, der gegen eine Dichtfläche 11 am Einsatz 6 aufliegt. Zwischen dem Absatz 10 und der Dichtfläche 11 ist eine Dichtung 12, z. B. ein Ring aus Kautschuk eingefügt. Entlang der inneren Peripherie des Absatzes 10 erstreckt sich ein gegen oben abstehender Absatz 13, welcher einen verbreiterten Randbereich 14 aufweist. Die Kanten 14a des Randbereiches 14 sind zweckmässigerweise abgeschrägt. Der Aussendurchmesser des Fortsatzes 13 entspricht im wesentlichen dem Innendurchmesser der zentralen Öffnung im Einsatz 6 und der Randbereich 14 ragt um ein geringes Mass darüber hinaus. Da die Ventilplatte 8 aus elastisch verformbarem Material, z. B aus einem geeigneten Kunststoff, hergestellt ist, kann die gesamte Ventilplatte 8 von unten her in den Einsatz 6 eingeschoben werden, bis der Randbereich 14 die die Zentrale Öffnung im Einsatz 6 begrenzende Kante übergreifen kann und damit die Ventilplatte 8 im Einsatz 6 arretiert. Die Dichtung 12 sorgt dabei für eine druckdichte Verbindung zwischen Einsatz 6 und Ventilplatte 8.

Die Ventilplatte 8 ist im gezeigten Beispiel mit einem Stutzen 15 versehen, der sich bei eingesetzter Ventilplatte gegen das Innere des Druckbehälters 1 hin erstreckt und der im wesentlichen zylindrische Gestalt hat. Eine zentrale Durchgangsbohrung 16 führt durch den Stutzen 15 und die Grundplatte 9 hindurch, wobei der Durchmesser dieser Bohrung 16 im Bereich des Stutzens 15 grösser ist als im Bereich der Grundplatte 9 der Ventilplatte 8.

Am gegen das Innere des Druckbehälters 1 gerichteten Ende des Stutzens 15 ist ein Sekundärbehälter 17 befestigt. Für diese Befestigung bestehen verschiedene Möglichkeiten, worauf weiter unten noch näher eingegangen werden wird.

In denjenigen Bereich der Durchgangsbohrung 16, der durch die Grundplatte 9 der Ventilplatte 8 verläuft, ist ein einstückiger Ventilkörper 18 eingesetzt. Im Ruhezustand dichtet dieser den Durchgang durch die Bohrung 16 und damit das Innere des Sekundärbehälters 17 gegen aussen ab. Auf den Aufbau und die Wirkungsweise des so gebildeten Ventils wird im folgenden noch näher eingegangen werden.

In der Grundplatte 9 der Ventilplatte 8 ist eine weitere Durchgangsbohrung 19 vorgesehen, und zwar neben dem Stutzen 15. Damit ist ein Durchgang vom Inneren des Druckbehälters 1 gegen aussen geschaffen. Auch in diese Bohrung 19 ist ein dem Ventilkörper 18 entsprechender Ventilkörper 20 eingesetzt, der im Ruhezustand das Innere des Behälters 1 gegen aussen abdichtet.

In den Figuren 3a bis 3c sind verschiedene Möglichkeiten der Befestigung des Sekundärbehälters 17 am Stutzen 15 der Ventilplatte 8 dargestellt. Bei einer ersten Ausführungsvariante gemäss Figur 3a besitzt der Stutzen 15 zylinderische Gestalt und ist an seiner Aussenfläche mit einer umlaufenden Ringnut 31 versehen. Die stirnseitige Kante des Stutzens 15 ist bei 32 abgeschrägt, so dass ein oberer Endbereich 33 des Behälters 17 auf den Stutzen 15 aufgeschoben werden kann. Dieser Endbereich 33 weist eine umgebördelte Kante 34 auf, die gegen das Innere der Ringnut 31 eintaucht. Eine Dichtung 35, die in die Ringnut 31 eingelegt ist, sorgt zusammen mit entsprechender Formgebung der Kante 34 für eine druckdichte Verbindung zwischen dem Stutzen 15 und dem Behälter 17. Gegebenenfalls kann das untere Ende des Stutzens 15 geschlitzt ausgeführt sein, um das Aufschieben des Behälters 17 zu erleichtern.

Eine zweite Möglichkeit der Verbindung des Behälters 17 und des Stutzens 15 ist in Figur 3b dargestellt. Bei dieser Variante besitzt der Stutzen 15 ein Aussengewinde 36, währenddem ein oberer Endbereich 37 des Behälters 17 mit einem Innengewinde 38 versehen ist, welches mit dem Aussengewinde 36 korrespondiert. Eine Dichtung 39, die gegen einen Absatz 40 am Stutzen 15 aufliegt, sorgt dabei für eine Abdichtung des Behälters 17 gegenüber dem Stutzen 15, wenn ersterer auf den letzteren aufgeschraubt ist.

Eine dritte Möglichkeit der Verbindung zwischen Behälter 17 und Stutzen 15 ist in Figur 3c gezeigt. Bei dieser Ausführung ist am behälterseitigen Ende des Stutzens 15 ein gegen Aussen vorstehender Ringwulst 41 vorhanden, der von einem Endbereich 42 des Behälters 17 umgriffen wird. Ein gegen das Innere des Behälters 17 hervorstehender Falz 43 trägt eine Dichtung 44, die gegen die Stirnfläche 45 des Ringwulstes 41 aufliegt. Der stirnseitige Rand 46 des Behälters 17 ist um die dem Behälterinnern abgewandte Kante des Ringwulstes 41 umgebördelt und hält damit den Behälter 17 am Stutzen 15 fest. Das Umbördeln des Randes 46 kann in bekannter Weise geschehen, wobei es sich von selbst versteht, dass während dieser Operation eine axiale Vorspannung auf den Behälter 17 in Richtung des Stutzens 15 ausgeübt werden muss, um eine einwandfreie Abdichtung zu erreichen.

Wie aus der Figur 3a hervorgeht, kann in die Bohrung des Stutzens 15, vorzugsweise im Bereich dessen gegen den Sekundärbehälter 17 gerichteten Endes, ein Drosselorgan 16a eingesetzt sein, welches eine zentrale Drosselbohrung 50 besitzt. Dieses Drosselorgan 16a ist auswechselbar, z. B. einschraubbar mittels eines randseitigen Gewindes, in die Bohrung 16 des Stutzens 15 eingesetzt, wobei dessen zentrale Drosselbohrung 50 eine Drosselung der Menge des aus dem Sekundärbehälter 17 zum Ventil gelangenden Produktes bewirkt. Je nach im Sekundärbehälter 17 vorhandenen Produkt wird ein geeignetes Drosselorgan 16a in den Stutzen 15 eingesetzt, um den Austritt des Produktes aus dem Sekundärbehälter 17 und damit das Mischungsverhältnis zu steuern.

Eine andere Möglichkeit für die Anordnung des Drosselorgans 16a geht aus der Figur 3c hervor. Dieses umfasst eine Scheibe 51, die im Bereich des hervorstehenden Falzes 43 des Behälters 17 angeformt und mit einer zentralen Drosselbohrung 50a versehen ist. Diese Scheibe 51 hat denselben Effekt wie das vorstehend beschriebene Drosselorgan 16a, so dass die in diesem Zusammhang gemachten Bemerkungen gelten.

Auf den Einsatz 6 ist ein generell mit 21 bezeichnetes Auslöseelement aufgesetzt, welches mit Auslasskanälen 22 und 23 versehen ist, die einerends im Bereich der Ventilkörper 18 bzw. 20 in Rohr-Stücke 22' bzw 23' münden. Diese Rohr- stücke erstrecken sich in das Innere der Ventilkörper 18 bzw 20 hinein, wie im folgenden noch näher erläutert werden wird. Andernends münden die Auslasskanäle 22 bzw. 23 in eine im Auslöseelement 21 vorgesehene gemeinsame Auslassöffnung 24. Ueber den Auslasskanal 22 gelangt das im Innern des Sekundärbehälters 17 enthaltene Produkt, gegebenenfalls nach Passieren der im Drosselorgan 16a vorhandenen Bohrung 50 bzw. 50a, durch das Ventil 18 zur Auslassöffnung 24, während das im Inneren des Druckbehälters 1 enthaltene Produkt über das Ventil 20 durch den Auslasskanal 23 zur Auslassöffnung 24 strömt. Bezüglich der Koppelung und Betätigung des Auslöseelementes 21 mit dem Ventilkörper 18 und 20 wird auf die nachfolgenden Ausführungen verwiesen.

Aus der Fig. 2 ist der Aufbau der Ventilplatte 8 sowie derjenige der in diese eingesetzten Ventilkörper 18 und 20 näher ersichtlich. Wie bereits erwähnt, wird die Ventilplatte 8 klemmend in den Einsatz 6 des Druckbehälters 1 eingefügt. Das Zusammenwirken von Absatz 10 mit darauf aufliegender Dichtung 12 und Dichtfläche 11 des Einsatzes 6 einerseits sowie von Randbereich 14 des Fortsatzes 13 mit der oberen, die Oeffnung im Druckbehälter 1 begrenzenden Kante des Einsatzes 6 andererseits gewährleistet eine druckdichte Verbindung der Ventilplatte 8 mit dem Behältereinsatz 6. In die Bohrung 16 der Grundplatte 9 ist der Ventilkörper 18 eingesetzt. Dieser umfasst einen im Durchmesser vergrösserten Kopfbereich 25 mit daran anschliessendem Flansch 26, welch letzterer dichtend in das obere Ende der Bohrung 16 eingesetzt ist. Andererseits umfasst der Ventilkörper 18 einen im Durchmesser vergrösserten Endbereich 27, welcher gegen die innere, behälterseitige Kante der Bohrung 16 dichtend aufliegt. Zwischen dem Kopfbe- . reich 25 bzw. dem daran anschliessenden Flansch 26 und dem Endbereich 27 ist ein in Längsrichtung elastisch verformbarer Schaft 28 des Ventilkörpers 18 vorhanden, in welchen eine Sackbohrung 29 führt, die im Kopfbereich 25 offen, im Endbereich 27 jedoch verschlossen ist. Eine radial verlaufende Durchlassbohrung 30 im Bereich des Schaftes 28 verbindet die Sackbohrung 29 mit dem Äusseren des Ventilkörpers 18.

Wenn durch geeignete Mittel eine axiale Druckbeaufschlagung des Ventilkörpers 18 auf den Grund der Sackbohrung 29 ausgeübt und damit der Schaft 28 gedehnt wird, hebt sich der verbreiterte Endbereich 27 von der Kante der Durchgangsbohrung 16 ab, so dass ein Durchgang vom Inneren des Sekundärbehälters 17 über die Durchlassbohrung 30 und die Sackbohrung 29 im Ventilkörper 18 gegen aussen geschaffen ist. Infolge der inneren Elastizität des vorzugsweise aus Kunststoff bestehenden Ventilkörpers 18 liegt der verbreiterte Endbereich 27 desselben nach dem Wegfall der axialen Druckbeaufschlagung wieder am behälterseitigen Ende der Durchgangsbohrung 16 an und dichtet damit das Innere des Sekundärbehälters 17 wieder gegen aussen ab.

Der Durchmesser der radialen Durchlassbohrung 30 im Ventilkörper 18 ist natürlich von der Beschaffenheit, insbesondere von der Viskosität des im Sekundärbehälter 17 enthaltenen Produktes wie auch von dem in diesem herrschenden Druck abhängig. Gegebenenfalls können auch mehrere radiale Durchlassbohrungen 30 im Ventilkörper 18 vorgesehen sein, insbesondere dann, wenn im Sekundärbehälter 17 ein relativ zähflüssiges Produkt enthalten ist.

Der Ventilkörper 20, der in die Durchgangsbohrung 19 der Grundplatte 9 eingesetzt ist, ist im wesentlichen genau gleich ausgebildet wie der zuvor beschriebene Ventilkörper 18. Die entsprechenden Teile des Ventilkörpers 20 sind mit den gleichen Bezugszeichen, jedoch mit versehen, bezeichnet. Da das sich im Inneren des Druckbehälters 1 befindliche, durch die Durchgangsbohrung 19 und den Ventilkörper 20 abzugebende Produkt im allgemeinen zähflüssiger ist oder in vergleichsweise grösserer Menge pro Zeiteinheit aus dem Behälter 1 abgegeben werden muss, um das korrekte Mischungsverhältnis einzuhalten, kann der Ventilkörper 20 mit einer Mehrzahl von Durchlassbohrungen 30' versehen sein.

Diese können auch einen abweichenden, im allgemeinen grösseren Durchmesser besitzen als die Durchlassbohrungen 30 im Ventilkörper 18. Jedenfalls ist durch die Wahl der Anzahl und/oder des Durchmessers der Durchlassbohrungen 30 bzw. 30' wie auch durch geeignete Wahl der Drosselbohrung 15 des gegebenenfalls in den Stutzen 15 bzw. in den Sekundärbehälter 17 eingesetzten Drosselorganes 16a die Möglichkeit gegeben, die Menge des aus dem Sekundärbehälter 17 bzw. aus dem Druckbehälter 1 austretenden Produktes zu beeinflussen und damit das Mischungsverhältnis zwischen den beiden Produktekomponenten festzulegen.

Die beiden Auslasskanäle 22 und 23 enden im Bereich einer gemeinsamen Auslassöffnung 24, die von einem kurzen Rohrstutzen 31 umgeben ist. Die Innenwand dieses Rohrstutzens kann mit turbulenzbildenden Einbauten 32 versehen sein, um eine gute Durchmischung der beiden gleichzeitig aus den Kanälen 22 und 23 austretenden Produktekomponenten zu fördern. Ausserdem besteht die Möglichkeit (nicht dargestellt), den Rohrstutzen 31 mit einem Schlauch oder einer Rohrverlängerung zu versehen. Dies erleichtert die Applikation der gemischten, anwendungsfertigen Produktekomponenten insbesondere an schwer zugänglichen Stellen. Bei Verwendung eines solchen Verlängerungsschlauches oder -rohres können gegebenenfalls innerhalb des Rohr- bzw. Schlauchstückes weitere turbulenzbildenden Einbauten vorgesehen sein, die im Inneren des Schlauches bzw. Rohres eine noch weiter verbesserte Durchmischung der beiden Produktekomponenten bewirken.

In der Figur 4 ist eine schematische Seitenansicht eines erfindungsgemässen Druckbehälters 1 in einer ersten Ausführungsvariante dargestellt. Zur Betätigung des Auslöseelementes 21, welches als Sprühkopf mit Auslassdüse 33 ausgebildet ist, dient ein Hebelglied, welches generell mit 34 bezeichnet ist. Dieses umfasst einen Betätigungsbereich 35, der im wesentlichen über der Oberfläche des Sprühkopfes 21 verläuft und mit einem Betätigungswulst 36 versehen ist, welcher von der Ebene des Betätigungsbereiches 35 absteht und auf dem Sprühkopf 21 aufliegt. Am vorderen Ende des Betätigungsbereiches 35 ist ein Paar von Schwenklagerlaschen 38 angebracht, welche mittels eines Paares von Tragarmen 37 mit dem Hebelglied 34 verbunden sind. Am anderen Ende des Hebelgliedes befindet sich ein Auslösebereich in Form eines senkrecht vom Betätigungsbereich 35 abstehenden Auslösearmes 39. Die Anordnung des Hebelgliedes 34 am Druckbehälter 1 geht insbesondere auch aus der in Fig. 5 dargestellten Ansicht von oben hervor.

Zur Verankerung des Hebelgliedes 34 am Druckbehälter 1, d. h. zur wegnehmbaren, schwenkbaren Aufnahme der am Vorderteil des Betätigungsbereiches angeordneten Schwenklagerlaschen 38 am Druckbehälter, dient ein Kunststoffkragen 40, der im Bereich des oberen Endes des Behälters 1 angebracht ist. Zweckmässigerweise wird dieser bereits bei der Herstellung des Behälters angebracht und kann dann bei der Verbindung zwischen oberer Randkante 5 der Behälterwand 4 und Randbereich 6a des Einsatzes 6 mit festgeklemmt werden. Selbstverständlich sind auch andere Lösungen denkbar, z. B. eine einstückige Ausformung des Kragens 40 mit dem Einsatz 6. Jedenfalls besitzt der Kunststoffkragen 40 zwei in etwa diametral gegenüberliegende, seitlich abstehende Stützlaschen 41, die eine Öffnung 42 zur Aufnahme der Schwenklagerlaschen 38 aufweisen. Eine beispielsweise Ausführungsform eines solchen Kunststoffkragens ist in der Fig. 6 einzeln als perspektivische Darstellung gezeigt.

In der Fig. 7 ist ein einzelnes Hebelglied 38 in einer perspektivischen Darstellung gezeigt. Man sieht deutlich, wie sich die beiden abgewinkelten Tragarme 37 vom Betätigungsbereich 35 aus gegen vorne und unten erstrecken und wie die Schwenklagerlaschen 38 an den Enden der Arme 37 angebracht sind. Durch die geteilte Ausbildung mit den beiden Armen 37 ist sichergestellt, dass der Abgabebereich des Sprühkopfes 21 nicht behindert ist und dass auf die Auslassdüse 33 gegebenenfalls ein Schlauch bzw. ein Rohr aufgesetzt werden kann. Weiter geht aus der Fig. 6 die Anordnung des Betätigungswulstes hervor ; dieser liegt auf die Oberfläche des Sprühkopfes 21 auf und stellt sicher, dass bei der Auslösung der gesamten Anordnung ein gleichmässiger Druck und damit eine gleichmässige Ventilbetätigung durch den Sprühkopf 21 gewährleistet ist. Schliesslich ist in der Fig. 6 auch die Anordnung des Auslösearmes 39 gezeigt.

Das Hebelglied 38 kann zweckmässigerweise aus Kunststoff bestehen, doch ist eine Ausführung aus Metall, insbesondere wenn es für mehrmaligen Gebrauch bestimmt ist, ebenfalls denkbar. Die beschriebene Ausführung mit gesondertem, wegnehmbarem Hebelglied 38 ist darum vorteilhaft, weil der Druckbehälter 1 an sich in völlig normaler, standardisierter Ausführung verwendet werden kann. Dies bringt natürlich eine beträchtliche Verbilligung in der Herstellung mit sich, da solche Druckbehälter in Form von Aerosoldosen weltweit in Millionen-Stückzahlen hergestellt werden. Bei der erfindungsgemässen Dose ist lediglich, als zusätzlicher Arbeitsgang, der Kunststoffkragen 40 anzubringen. Andererseits kann es aber für bestimmte Anwendungszwecke auch sinnvoll sein, das Hebelglied 38 und den Kragen 40 gemeinsam einstückig auszubilden und in geeigneter Weise auf den Druckbehälter 1 aufsteckbar zu gestalten.

In der Fig. 8 ist eine Variante des erfindungsgemässen Druckbehälters in einer Seitenansicht dargestellt. Bei dieser Variante ist der Sprühkopf 21 und das Hebelglied 38 zu einem gemeinsamen Auslöseorgan 43 zusammengefasst. Mit anderen Worten heisst das, dass am Hebelglied 38 der Sprühkopf 21 integral angeformt ist. Im übrigen ist die konstruktive Ausbildung ähnlich wie bei der in den Fig. 4 bis 7 gezeigten Variante, mit Tragarmen 37, Schwenklagerlaschen 38, einem hier gerade verlaufenden Auslösearm 39 und mit einem im oberen Endbereich am Behälter 1 angebrachten Kunststoffkragen 40, der beidseitig mit Stützlaschen 41 versehen ist, in welche die Schwenklagerlaschen 38 eingreifen.

In der Fig. 9 ist ein solches Auslöseorgan 43 schematisch in einer perspektivischen Ansicht gezeigt. Wie eingangs im Zusammenhang mit den Fig. 1 und 2 beschrieben, besitzt das Auslöseorgan 43 zwei nach unten vorstehende, rohrartige Fortsätze 44, die in die Sackbohrungen der Ventilkörper 18 und 20 einzudringen bestimmt sind. Die Fortsätze 44 stehen mit im Innern des Auslöseorganes 43 ausgebildeten, nicht näher dargestellten Auslasskanälen in Verbindung, welche im Bereich einer Auslassdüse 33 gemeinsam in eine Auslassöffnung 24 münden. Selbstverständlich ist es auch bei dieser Ausführungsmöglichkeit gegeben, die Auslassöffnung 24 so zu gestalten, dass ein Applikationsschlauch angebracht werden kann.

Bei beiden beispielsweise beschriebenen Ausführungen, sowohl bei derjenigen gemäss Fig. 4 bis 7 als auch bei derjenigen gemäss Fig. 8 und 9 ist es wesentlich, dass die Schwenkachse des Hebelgliedes parallel zu einer durch die Zentren der beiden Ventile gelegten Geraden verläuft. Dadurch ist sichergestellt, dass beide Ventile gleichzeitig und in gleichem Mass im Sinne einer Öffnung betätigt werden. Sollten drei oder noch mehr Ventile zur Verwendung gelangen, müssen diese entweder entlang der erwähnten Geraden angeordnet sein oder, wenn dies nicht möglich ist, müssen konstruktive Vorkehrungen getroffen werden, die eine gleichzeitige Betätigung der Ventile sicherstellen. Wenn z. B. drei Ventile vorgesehen sind, von denen zwei entlang dieser erwähnten Geraden angeordnet und das dritte im Abstand zu dieser Geraden näher zur Schwenkachse des Hebelgliedes liegt, können zwei Betätigungswülste 36 (vgl. Fig. 4) vorgesehen sein, von denen der eine etwas mehr über die Ebene des Betätigungsbereiches 35 hervorsteht.

Mit der vorliegenden Erfindung ist ein Druckbehälter geschaffen, der sich insbesondere durch problemlose Applikation von aus zwei Komponenten bestehenden Produkten eignet, die unmittelbar vor Gebrauch zusammengemischt werden müssen. Die vorgeschlagene Verwendung eines schwenkbar gelagerten Hebelgliedes zur Auslösung der beiden Auslassventile gewährleistet auf einfache, problemlose Weise, dass beide Ventile genau gleichzeitig und in genau gleichem Masse betätigt werden, so dass das durch konstruktive Massnahmen vorbestimmte Mischungsverhältnis der beiden Produkte-Komponenten genau eingehalten wird. Die Herstellung des erfindungsgemässen Druckbehälters ist einfach und kostengünstig durchführbar, da ein standardisierter, in grossen Stückzahlen zur Verfügung stehender Behälter mit nur geringen Modifikationen bzw. zusätzlichen Elementen zur Verwendung gelangen kann.

## Patentansprüche

1. Druckbehälter für Gase, Flüssigkeiten. pastöse Produkte oder dgl., dessen Inneres in mindestens zwei gegeneinander abgedichtete Kammern (1, 17) unterteilt ist und der eine den Kammern gemeinsame Ventilplatte (8) aufweist, in die für jede Kammer je ein mit ihrem Inneren in Verbindung stehendes Auslassventil (18, 20) eingesetzt ist, welche gemeinsam durch ein in axialer Richtung verschiebbares Auslöseorgan (21 ; 43) im Sinne einer Öffnung aller Ventile betätigbar sind, dadurch gekennzeichnet, dass die Ventile einstückige Ventilkörper (18, 20) aufweisen und dass das Auslöseorgan (21) zum gleichmässigen Öffnen mehrerer Ventile gegenüber der Ventilplatte (8) axial beweglich, jedoch radial unbeweglich und gegen axiale Verschwenkung gesichert geführt ist.

2. Druckbehälter für Gase, Flüssigkeiten, pastöse Produkte oder dgl., dessen Inneres in mindestens zwei gegeneinander abgedichtete Kammern (1, 17) unterteilt ist und der eine den Kammern gemeinsame Ventilplatte (8) aufweist, in die für jede Kammer je ein mit ihrem Inneren in Verbindung stehendes Auslassventil (18, 20) eingesetzt ist, welche gemeinsam durch ein in axialer Richtung verschiebbares Auslöseorgan (21 ; 43) im Sinne einer Öffnung aller Ventile betätigbar sind, dadurch gekennzeichnet, dass die Ventile einstückige, entlang einer Geraden angeordnete Ventilkörper (18, 20) aufweisen und dass das Auslöseorgan (43) zum gleichmässigen Öffnen mehrerer Ventile durch ein schwenkbar gelagertes Hebelglied (34, 43) gebildet ist, dessen Schwenkachse parallel zu der durch das Zentrum der Ventilkörper (18, 20) gelegten Geraden verläuft.

3. Druckbehälter nach Anspruch 1 oder 2, dadurch gekennzeichnet, dass die Ventilplatte (8) mindestens einen gegen das Innere des Behälters (1) ragenden Stutzen (15) besitzt, an welchem ein eine der gegeneinander abgedichteten Kammern bildender, zusätzlicher Behälter (17) druckdicht befestigt ist.

4. Druckbehälter nach Anspruch 3, dadurch gekennzeichnet, dass der Stutzen (15) zylindrisch ausgebildet und mit einer zentralen Durchgangsbohrung (16) versehen ist, in deren dem zusätzlichen Behälter (17) abgewandten Ende ein Ventilkörper (18) eingesetzt ist.

5. Druckbehälter nach Anspruch 3 oder 4, dadurch gekennzeichnet, dass die Ventilplatte (8) im wesentlichen kreisrunde Gestalt besitzt und dass der oder die Stutzen (15) exzentrisch an der Ventilplatte (8) angebracht ist bzw. sind.

6. Druckbehälter nach einem der Ansprüche 3 bis 5, dadurch gekennzeichnet, dass der Stutzen (15) im Bereich seines Endes mit einer umlaufenden Ringnut (31) versehen ist, in welche ein verdickter Randbereich (33, 34) des zusätzlichen Behälters (17) eingreift.

7. Druckbehälter nach einem der Ansprüche 3 bis 5, dadurch gekennzeichnet, dass der Stutzen (15) im Bereich seines Endes mit einem Aussengewinde (36) versehen ist, auf welches der zusätzliche Behälter (17) mit einem korrespondierend ausgebildeten Innengewinde (38) aufschraubbar ist.

8. Druckbehälter nach einem der Ansprüche 3 bis 5, dadurch gekennzeichnet, dass der Stutzen (15) im Bereich seines Endes mit einem gegen aussen abstehenden Ringwulst (41) versehen ist, um welchen ein Randbereich (46) des zusätzlichen Behälters (17) umgebördelt ist.

9. Druckbehälter nach Anspruch 2, dadurch gekennzeichnet, dass das Hebelglied (34) einen durch eine Druck- und/oder Zugkraft beaufschlagbaren Auslösebereich (39) und einen mit den Ventilkörpern (18, 20) in Wirkungsverbindung stehenden Betätigungsbereich (35) besitzt.

10. Druckbehälter nach Anspruch 9, dadurch gekennzeichnet, dass das Auslöseorgan ferner einen auf die Ventilplatte (8) aufgesetzten Sprüh- bzw. Auslasskopf (21) umfasst, der mit einer Mehrzahl von den Ventilen zugeordneten Betätigungsgliedern (22', 23') versehen ist.

11. Druckbehälter nach Anspruch 9 oder 10, dadurch gekennzeichnet, dass das Hebelglied (34) des Auslöseorganes wegnehmbar am Druckbehälter (1) befestigt ist.

12. Druckbehälter nach Anspruch 11, dadurch gekennzeichnet, dass am Druckbehälter (1), im Bereich des umgebördelten Randes (7), ein Schwenklagerglied (40) angebracht ist, und dass das Hebelglied (34) im Betätigungsbereich (35) angebrachte, von diesem abstehende Schwenklagerlaschen (37, 38) besitzt, die mit dem Schwenklagerglied (40) verbindbar sind.

13. Druckbehälter nach Anspruch 12, dadurch gekennzeichnet, dass das Schwenklagerglied (40) durch einen über den Rand des Druckbehälters (1) herausragenden Kunststoffkragen gebildet ist, der zwei diametral gegenüberliegende Stützlaschen (41) aufweist.

14. Druckbehälter nach 12 oder 13, dadurch gekennzeichnet, dass die Schwenklagerlaschen (38) am Hebelglied (34) durch zwei einander gegenüberliegende, aus der Ebene des Hebelgliedes (34) hervorstehende Elemente gebildet sind, die bei an den Druckbehälter (1) angesetztem Hebelglied (34) die am Behälter (1) angebrachten Stützlaschen (41) untergreifen.

15. Druckbehälter nach einem der Ansprüche 9 bis 14, dadurch gekennzeichnet, dass der Auslösebereich (39) des Hebelgliedes (34) gegenüber dem Betätigungsbereich (35) abgebogen ist.

16. Druckbehälter nach einem der Ansprüche 9 bis 15, dadurch gekennzeichnet, dass der Betätigungsbereich (35) des Hebelgliedes (34) als im wesentlichen ebene, auf die Oberfläche des Sprühkopfes (21) in Auflage bringbare Fläche ausgebildet ist.

17. Druckbehälter nach einem der Ansprüche 9 bis 15, dadurch gekennzeichnet, dass der Betätigungsbereich (35) des Hebelgliedes (34) mit über dessen Oberfläche herausragenden Betätigungselementen (36) versehen ist, welche mit dem Sprühkopf (21) in Wirkungsverbindung stehen.

18. Druckbehälter nach einem der vorangehenden Ansprüche, dadurch gekennzeichnet, dass die einstückig ausgebildeten Ventilkörper (18, 20) in eine zugeordnete Bohrung (16, 19) in der Ventilplatte (8) dichtend eingesetzt und durch axiale Druckbeaufschlagung im Sinne einer Öffnung elastisch verformbar sind.

19. Druckbehälter nach Anspruch 18, dadurch gekennzeichnet, dass die Ventilkörper (18, 20) pfropfenartig ausgebildet und einerends im gegen aussen mündenden Ende der Bohrung (16, 19) in der Ventilplatte (8) dichtend in diese Bohrung eingesetzt sind, und dass das andere Ende dieser Ventilkörper (18, 20) einen verbreiterten Endbereich (27, 27') aufweist, der dichtend gegen dasjenige Ende der Bohrung (16, 19) in der Ventilplatte (8) aufliegt, das in das Behälterinnere mündet.

20. Druckbehälter nach Anspruch 19, dadurch gekennzeichnet, dass die Ventilkörper (18, 20) mit einer zentralen, gegen aussen offenen Sackbohrung (29, 29') versehen sind, die im Bereich ihres verschlossenen Endes über mindestens eine Auslassbohrung (30, 30') mit der Aussenseite der Ventilkörper (18, 20) in Verbindung stehen.

21. Druckbehälter nach Anspruch 20, dadurch gekennzeichnet, dass die Auslassbohrung bzw. - bohrungen (30, 30') in Bezug auf Anzahl und/oder Grösse bei den einzelnen Ventilkörpern (18, 20) unterschiedlich sind.

22. Druckbehälter nach einem der vorangehenden Ansprüche, dadurch gekennzeichnet, dass zwischen dem Innenraum des zusätzlichen Behälters (17) und dem zugeordneten Auslassventil (18) ein Drosselorgan (16a) zur Verminderung der Durchflussmenge einsetzbar ist.

23. Druckbehälter nach Anspruch 22, dadurch gekennzeichnet, dass das Drosselorgan (16a) durch eine mit einer Drosselbohrung (50a) versehene Scheibe (51) gebildet ist, die im Bereich der Auslassöffnung des zusätzlichen Behälters (17) angeordnet ist.

24. Druckbehälter nach Anspruch 22, dadurch gekennzeichnet, dass das Drosselorgan (16a) zur Verminderung der Durchflussmenge in die Bohrung (16) des Stutzens (15) eingesetzt ist.

25. Druckbehälter nach Anspruch 24, dadurch gekennzeichnet, dass das Drosselorgan (16a) durch eine auswechselbar im Stutzen (15) aufgenommene, mit einer zentralen Drosselbohrung (50) versehene Scheibe gebildet ist.

26. Druckbehälter nach Ansprüchen 9 und 20, dadurch gekennzeichnet, dass die Betätigungsglieder des Sprühkopfes (21) von diesem abstehende Rohre (22', 23') sind, die in die Sackbohrungen (29, 29') der Ventilkörper (18, 20) eintauchen.

27. Druckbehälter nach Anspruch 26, dadurch gekennzeichnet, dass die Rohre (22', 23') mit im Sprühkopf ausgebildeten Auslasskanälen (22, 23) in Verbindung stehen, welche in eine gemeinsame Auslassöffnung (24) des Sprühkopfes (21) münden.

28. Druckbehälter nach Ansprüchen 8 und 20, dadurch gekennzeichnet, dass die Betätigungselemente im Betätigungsbereich des Hebelgliedes (43) durch von dessen Oberfläche abstehende Rohrstücke (44) gebildet sind, die in die Sackbohrungen (29, 29') der Ventilkörper (18, 20) eintauchen.

29. Druckbehälter nach Anspruch 28, dadurch gekennzeichnet, dass die Rohrstücke (44) mit innerhalb des Hebelgliedes ausgebildeten Auslasskanälen in Verbindung stehen, die in eine gemeinsame Auslassöffnung (24) am einen freien Ende des Hebelgliedes münden.

30. Druckbehälter nach einem der Ansprüche 27 und 29, dadurch gekennzeichnet, dass im Bereich der gemeinsamen Auslassöffnung (24) im Sprühkopf (21) bzw. im Hebelglied (43) turbulenzbildende Mischorgane (32) vorgesehen sind.

31. Druckbehälter nach einem der Ansprüche 27 und 29, dadurch gekennzeichnet, dass an die gemeinsame Auslassöffnung (24) des Sprühkopfes (21) bzw. des Hebelgliedes (43) ein Auslassrohr angeschlossen ist, in welchem gegebenenfalls turbulenzbildende Mischorgane vorgesehen sind.

## Claims

1. Pressurized container for gases, liquids, pasty products or the like, the interior thereof being subdivided into at least two chambers (1, 17) sealed one against the other one and comprising a valve plate (8) common to the chambers, in which one outlet valve (18, 20) for each chamber is inserted communicating with the interior of the associated chamber, said outlet valves being commonly operatable by an operating member (21, 43) displaceable in axial direction in order to open all valves, characterized in that the valves comprise one-piece valve bodies (18, 20) and that the operating member (21) for the uniform opening of several valves is guided with respect to the valve plate (8) axially displaceable, but radially immoveable and secured against axial pivoting.

2. Pressurized container for gases, liquids, pasty products or the like, the interior thereof being subdivided into at least two chambers (1, 17) sealed one against the other one and comprising a valve plate (8) common to the chambers, in which one outlet valve (18, 20) for each chamber is inserted communicating with the interior of the associated chamber, said outlet valves being commonly operatable by an operating member (21, 43) displaceable in axial direction in order to open all valves, characterized in that the valves comprise one-piece valve bodies (18, 20) arranged along a straight line and that the operating member (43) for the uniform opening of several valves is constituted by a pivotally mounted lever member (34, 43), the pivot axis thereof extending parallel to the straight line running through the center of the valve bodies (18, 20).

3. Pressurized container according to claim 1 or 2, characterized in that the valve plate (8) comprises at least one connection piece (15) protruding towards the interior of the container (1) on which an additional container (17), constituting one of the sealed chambers, is sealingly mounted.

4. Pressurized container according to claim 3, characterized in that the connection piece (15) is of cylindric shape and comprises a central continuous bore (16), a valve body (18) being inserted into that end of said bore (16) which is remote from the additional container (17).

5. Pressurized container according to claim 3 or 4, characterized in that the valve plate (8) is of essentially circular shape and that the connection piece (15) or the connection pieces is or are, respectively, eccentrically mounted on the valve plate (8).

6. Pressurized container according to one of the claims 3 to 5, characterized in that the connection piece (15) is provided with a circumferential groove (31) located in the region of its end which is engaged by a thickened edge portion (33, 34) of the additional container (17).

7. Pressurized container according to one of the claims 3 to 5, characterized in that the connection piece (15) is provided with an outside thread (36) located in the region of its end onto which the additional container (17) is screwed by means of a corresponding inside thread (38).

8. Pressurized container according to one of. the claims 3 to 5, characterized in that the connection piece (15) is provided with an annular web (41) protruding outwardly in the region of its end, around which an edge portion (46) of the additional container (17) is crimped.

9. Pressurized container according to claim 2, characterized in that the lever member (34) comprises a releasing portion (39) adapted to be imparted by a pushing and/or pulling force as well as an operating portion (35) operatively coupled to the valve bodies (18, 20).

10. Pressurized container according to claim 9, characterized in that the release member further comprises a spraying or outlet head (21) attached to the valve plate (8) which is equipped with a plurality of operating members (22', 23') related to the valves.

11. Pressurized container according to claim 9 or 10, characterized in that the lever member (34) of the releasing member is releasably connected to the pressurized container (1).

12. Pressurized container according to claim 11, characterized in that a pivotal bearing member (40) is connected to the pressurized container (1) in the region of its crimped edge (7), and that the lever member (34) comprises pivotal bearing brackets (37, 38) connected to its operating portion (35) and projecting therefrom.

13. Pressurized container according to claim 12, characterized in that the pivotal bearing member (40) is constituted by a plastic collar protruding over the edge of the pressurized container (1) and having two diametrally opposite supporting brackets (41).

14. Pressurized container according to claim 12 or 13, characterized in that the pivotal bearing brackets (38) on the lever member (34) are constituted by two elements situated opposite to each other and projecting from the surface of the lever member (34), said brackets (38) engaging the supporting brackets (41) provided on the container (1) from downwards upon mounting of the lever member (34) on the container (1).

15. Pressurized container according to one of the claims 9 to 14, characterized in that the releasing portion (39) of the lever member (34) is bent with respect to the operating portion (35).

16. Pressurized container according to one of the claims 9 to 15, characterized in that operating portion (35) of the lever member (34) is shaped as an essentially flat plane which is adapted to be put on the surface of the spraying head (21).

17. Pressurized container according to one of the claims 9 to 15, characterized in that operating portion (35) of the lever member (34) is provided with operating elements (36) projecting from the surface thereof which are operatively coupled to the spraying head (21).

18. Pressurized container according to one of the preceding claims, characterized in that the one-piece valve bodies (18, 20) are sealingly inserted into a related bore (16, 19) in the valve plate (8) and are elastically deformable by an axially imparting force in order to be opened.

19. Pressurized container according to claim 18, characterized in that the valve bodies (18, 20) are plug-like shaped and sealingly inserted into the end of the bore (16, 19) of the valve plate (8) opening into the outside, and that the other end of these valve bodies (18, 20) comprise an enlarged end portion (27, 27') which sealingly abuts against that end of the bore (16, 19) in the valve plate (8) which opens into the interior of the container.

20. Pressurized container according to claim 19, characterized in that the valve bodies (18, 20) are provided with a central blind bore (29, 29') opening into the outside and communicating in the region of its closed end via at least one outlet bore (30, 30') with the outside of the valve bodies (18, 20).

21. Pressurized container according to claim 20, characterized in that the outlet bore and the outlet bores (30, 30'), respectively, are different with regard to their number and/or size in the individual valve bodies (18, 20).

22. Pressurized container according to one of the preceding claims, characterized in that a throttle member (16a) for reducing the rate of flow is insertable between the interior of the additional container (17) and the related outlet valve (18).

23. Pressurized container according to claim 22, characterized in that the throttle member (16a) is constituted by a disc (51) equipped with a throttle opening (50a) which is arranged in the region of the outlet opening of the additional container (17).

24. Pressurized container according to claim 22, characterized in that the throttle member (16a) for reducing the rate of flow is inserted into the bore (16) of the connection piece (15).

25. Pressurized container according to claim 24, characterized in that the throttle member (16a) is constituted by a disc replaceably received in the connection piece and provided with a central throttle opening (50).

26. Pressurized container according to claims 9 and 20, characterized in that operating members of the spraying head (21) are tubes (22', 23') projecting therefrom which penetrate into the blind bores (29, 29') of the valve bodies (18, 20).

27. Pressurized container according to claim 26, characterized in that the tubes (22', 23') communicate with outlet channels (22, 23) provided in the spraying head which open into a common outlet (24) of the spraying head (21).

28. Pressurized container according to claims 8 and 20, characterized in that the operating elements in the operating portion of the lever member (43) are constituted by tube pieces (44) projecting from the surface thereof and penetrating into the blind bores (29, 29') of the valve bodies (18, 20).

29. Pressurized container according to claim 28, characterized in that the tube pieces (44) communicate with outlet channels provided in the interior of the lever member which open into a common outlet (24) at the free end of the lever member.

30. Pressurized container according to one of the claims 27 and 29, characterized in that turbulence generating mixing means (32) are provided in the region of the common outlet (24) in the spraying head (21) or in the lever member (32).

31. Pressurized container according to one of the claims 27 and 29, characterized in that an outlet tube is connected to the common outlet (24) in the spraying head (21) or in the lever member (43), said outlet tube being provided, if appropriate, with turbulence generating mixing means.

## Revendications

1. Récipient sous pression pour gaz, liquides, produits pâteux ou similaires, dont l'intérieur est divisé en au moins deux chambres (1, 17) isolées l'une de l'autre ou les unes des autres et qui comporte une plaque à valves (8) commune à ces chambres dans laquelle est montée pour chaque chambre une valve d'émission (18, 20) qui communique avec l'intérieur de celle-ci, les valves d'émission pouvant être manoeuvrées ensemble dans le sens de l'ouverture de toutes par un organe de déclenchement (21 ; 43) déplaçable dans la direction axiale, caractérisé en ce que les valves comportent des obturateurs d'une seule pièce (18, 20) et en ce que l'organe de déclenchement (21) pour l'ouverture uniforme de plusieurs valves est guidé de façon à être mobile axialement par rapport à la plaque à valves (8), mais immobile radialement, et à ne pas pouvoir exécuter un basculement axial.

2. Récipient sous pression pour gaz, liquides, produits pâteux ou similaires, dont l'intérieur est divisé en au moins deux chambres (1, 17) isolées l'une de l'autre ou les unes des autres et qui comporte une plaque à valves (8) commune à ces chambres dans laquelle est montée pour chaque chambre une valve d'émission (18, 20) qui communique avec l'intérieur de celle-ci, les valves d'émission pouvant être manoeuvrées ensemble dans le sens de l'ouverture de toutes par un organe de déclenchement (21 ; 43) déplaçable dans la direction axiale, caractérisé en ce que les valves comportent des obturateurs d'une seule pièce (18, 20) placés le long d'une droite, et en ce que l'organe de déclenchement (43) pour l'ouverture uniforme de plusieurs valves est formé d'un élément à levier (34, 43) monté basculant, dont l'axe de basculement est parallèle à la droite passant par le centre des obturateurs (18, 20).

3. Récipient sous pression selon l'une des revendications 1 et 2, caractérisé en ce que la plaque à valves (8) a au moins une tubulure (15) saillant vers l'intérieur du récipient (1) à laquelle est fixé de manière étanche à la pression un récipient supplémentaire (17) formant une des chambres isolées l'une de l'autre ou les unes des autres.

4. Récipient sous pression selon la revendica- .tion 3, caractérisé en ce que la tubulure (15) est cylindrique et pourvue d'un trou central de passage (16) dans l'extrémité opposée au récipient supplémentaire (17) duquel est monté un obturateur (18).

5. Récipient sous pression selon l'une des revendications 3 et 4, caractérisé en ce que la plaque à valves (8) a une forme sensiblement circulaire et en ce que la tubulure ou les tubulures (15) est placée ou sont placées excentriquement sur la plaque à valves (8).

6. Récipient sous pression selon l'une des revendications 3 à 5, caractérisé en ce que la tubulure (15) est pourvue dans la zone de son extrémité d'une gorge annulaire faisant le tour (31) dans laquelle est engagée une zone de bord épaissie (33, 34) du récipient supplémentaire (17).

7. Récipient sous pression selon l'une des revendications 3 à 5, caractérisé en ce que la tubulure (15) est pourvue dans la zone de son extrémité d'un filetage extérieur (36) sur lequel le récipient supplémentaire (17) se visse par un filetage intérieur correspondant (38).

8. Récipient sous pression selon l'une des revendications 3 à 5, caractérisé en ce que la tubulure (15) est pourvue dans la zone de son extrémité d'un bourrelet annulaire (41) saillant vers l'extérieur autour duquel est rabattue une zone de bord (46) du récipient supplémentaire (17).

9. Récipient sous pression selon la revendication 2, caractérisé en ce que l'élément à levier (34) a une zone de déclenchement (39) actionnable par une force de pression et/ou une force de traction et une zone d'actionnement (35) coopérant avec les obturateurs (18, 20).

10. Récipient sous pression selon la revendication 9, caractérisé en ce que l'organe de déclenchement comprend en outre une tête de pulvérisation ou d'émission (21) montée sur la plaque à valves (8) et pourvue d'éléments d'actionnement (22', 23') affectés aux différentes valves.

11. Récipient sous pression selon l'une des revendications 9 et 10, caractérisé en ce que l'élément à levier (34) de l'organe de déclenchement est fixé de manière amovible au récipient (1 ).

12. Récipient sous pression selon la revendication 11, caractérisé en ce qu'un élément d'appui orientable (40) est monté sur ledit récipient dans la zone du bord rabattu (7) et en ce que l'élément à levier (34) comporte des pattes (37, 38) placées dans la zone d'actionnement (35) et saillant par rapport à celle-ci qui peuvent être jointes à l'élément d'appui (40).

13. Récipient sous pression selon la revendication 12, caractérisé en ce que l'élément d'appui (40) est formé d'une collerette en matière plastique qui dépasse du bord du récipient (1) et présente deux pattes de support diamétralement opposées (41).

14. Récipient sous pression selon l'une des revendications 12 et 13, caractérisé en ce que les pattes (38) de l'élément à levier (34) sont formées de deux éléments se faisant face et saillant du plan de l'élément à levier (34) qui, lorsque l'élément à levier (34) est placé sur le récipient (1), sont engagés sous les pattes de support (41) placées sur le récipient (1).

15. Récipient sous pression selon l'une des revendications 9 à 14, caractérisé en ce que la zone de déclenchement (39) de l'élément à levier (34) fait un angle avec la zone d'actionnement (35).

16. Récipient sous pression selon l'une des revendications 9 à 15, caractérisé en ce que la zone d'actionnement (35) de l'élément à levier (34) forme une surface sensiblement plane qui peut être appliquée sur la surface de la tête de pulvérisation (21).

17. Récipient sous pression selon l'une des revendications 9 à 15, caractérisé en ce que la zone d'actionnement (35) de l'élément à levier (34) est pourvue d'éléments de manoeuvre (36) qui font saillie par rapport à sa surface et sont en prise avec la tête de pulvérisation (21).

18. Récipient sous pression selon l'une des revendications précédentes, caractérisé en ce que les obturateurs (18, 20), d'une seule pièce, sont montés de manière étanche dans un trou correspondant (16, 19) prévu dans la plaque à valves (8) et sont déformables élastiquement dans le sens de l'ouverture par application de pression axiale.

19. Récipient sous pression selon la revendication 18, caractérisé en ce que les obturateurs (18, 20) sont analogues à des bouchons et sont, à une extrémité, montés de manière étanche dans le trou (16, 19) de la plaque à valves (8) dans l'extrémité dudit trou débouchant vers l'extérieur, et en ce que l'autre extrémité des obturateurs (18, 20) présente une zone d'extrémité élargie (27, 27') qui s'appuie de manière étanche contre l'extrémité du trou (16, 19) de la plaque à valves (8) qui débouche à l'intérieur du récipient.

20. Récipient sous pression selon la revendication 19, caractérisé en ce que les obturateurs (18, 20) sont pourvus d'un trou borgne central (29, 29') ouvert vers l'extérieur qui, dans la zone de son extrémité fermée, communique par au moins un trou d'émission (30, 30') avec le côté extérieur des obturateurs (18, 20).

21. Récipient sous pression selon la revendication 20, caractérisé en ce que le nombre et/ou la dimension des trous d'émission (30, 30') diffèrent suivant les obturateurs (18, 20).

22. Récipient sous pression selon l'une des revendications précédentes, caractérisé en ce qu'entre l'intérieur du récipient supplémentaire (17) et la soupape d'émission associée (18) peut être monté un organe d'étranglement (16a) destiné à réduire le débit.

23. Récipient sous pression selon la revendication 22, caractérisé en ce que l'organe d'étranglement (16a) est formé d'un disque (51) qui est pourvu d'un trou d'étranglement (50a) et est placé dans la zone de l'orifice de sortie du récipient supplémentaire (17).

24. Récipient sous pression selon la revendication 22, caractérisé en ce que l'organe d'étranglement (16a) destiné à réduire le débit est monté dans le trou (16) de la tubulure (15).

25. Récipient sous pression selon la revendication 24, caractérisé en ce que l'organe d'étranglement (16a) est formé d'un disque qui est pourvu d'un trou d'étranglement central (50) et est monté de manière remplaçable dans la tubulure (15).

26. Récipient sous pression selon les revendications 9 et 20, caractérisé en ce que les éléments d'actionnement de la tête de pulvérisation (21) sont des tubes (22', 23') qui saillent de celle-ci et plongent dans les trous borgnes (29, 29') des obturateurs (18, 20).

27. Récipient sous pression selon la revendication 26, caractérisé en ce que les tubes (22', 23') communiquent avec des conduits d'émission (22, 23) faits dans la tête de pulvérisation (21) qui débouchent dans un orifice de sortie commun (24) de celle-ci.

28. Récipient sous pression selon les revendications 8 et 20, caractérisé en ce que les éléments d'actionnement situés dans la zone d'actionnement de l'élément à levier (43) sont formés de morceaux de tube (44) qui saillent de la surface de celui-ci et plongent dans les trous borgnes (29, 29') des obturateurs (18, 20).

29. Récipient sous pression selon la revendication 28, caractérisé en ce que les morceaux de tube (44) communiquent avec des conduits d'émission faits à l'intérieur de l'élément à levier qui débouchent dans un orifice de sortie commun (24) situé à l'extrémité libre de l'élément à levier.

30. Récipient sous pression selon l'une des revendications 27 et 29, caractérisé en ce que dans la zone de l'orifice de sortie commun (24) de la tête de pulvérisation (21) ou de l'élément à levier (43) sont prévus des organes mélangeurs générateurs de turbulence (32).

31. Récipient sous pression selon l'une des revendications 27 et 29, caractérisé en ce qu'à l'orifice de sortie commun (24) de la tête de pulvérisation (21) ou de l'élément à levier (43) est monté un tube de sortie dans lequel sont éventuellement prévus des organes mélangeurs générateurs de turbulence.
